# EUROPÄISCHE PATENTANMELDUNG

(11) **EP 1 118 300 A1**
(43) Veröffentlichungstag der Anmeldung: **25.07.2001**
(21) Anmeldenummer: 00810041.4
(22) Anmeldetag: 19.01.2000
(51) Int. Cl.: A47K 5/12

(54) **Seifenspender**

(71) Anmelder: CWS INTERNATIONAL AG, CH-6340 Baar (CH)
(72) Erfinder: Studer, Hans-Jörg, 8335 Hittnau (CH); Scheiwiller, Felix, 9444 Diepoldsau (CH)
(74) Vertreter: Frauenknecht, Alois J.

(57) **Zusammenfassung**

Ein Spender für eine zum Hände waschen benutzte Seifenlösung ist konstruktiv sehr einfach aufgebaut und verwendet eine Schlauchpumpe (18), welche durch einen horizontal geführten, an einem Hebel (23, 24) gelenkig gelagerten Kolben (40) betätigt wird. Durch die definierte Kolbenführung und die durch ein Widerlager (14) und eine Führungshülse (16) formschlüssig gehaltene Schlauchpumpe (18) reproduziert die Dosiervorrichtung die abgegebene Seifenmenge in hoher Genauigkeit. Zudem ist der Spender (1) mit seiner Schlauchpumpe (18) derart mit seinen Seifenlösung führenden Teilen abgedichtet, dass er auch bei längerem Nichtgebrauch keine Kontamination erfährt.

## Beschreibung

Die vorliegende Erfindung bezieht sich auf einen Seifenspender gemäss dem Oberbegriff des Anspruchs 1.

Bekannte Seifenspender (u.a. FR -A- 2 206 493) basieren in der Regel auf einer Dosierpumpe für eine Seifenlösung, welche als Schieber ausgebildet ist und die Seife von einem über Kopf angeordneten Vorratsbehälter, über einen Zwischenbehälter, portionenweise dosiert und zum Hände waschen frei gibt.

Nachteilig bei derartigen Spendern sind der relativ hohe Fabrikationsaufwand sowie die bei längerem Nichtgebrauch des Spenders sich einstellenden Hygieneprobleme, welche auf einer Kontaminierung der Seifenlösung (Emulsion, Dispersion etc.) basieren. Ebenfalls ist bei diesen Spendern oft die Füllstandsanzeige ungenügend, d.h. die in Waschräumen vorhandenen Lichtverhältnisse lassen den Füllstand nur schwer erkennen, so dass der Zeitpunkt des Austausches und/oder Nachfüllens von Seife oft verpasst wird und das Gerät während längerer Zeit ausser Betrieb ist. Durch das Eindringen von Luft in das Dosiersystem und in den Zwischenbehälter wird die vorgenannte Kontaminierung auch bei einer späteren Inbetriebsetzung mit einer neuen Seifenlösung nochmals erhöht.

Es ist daher Aufgabe der Erfindung, einen betriebssicheren Seifenspender zu schaffen, der die vorgenannten Nachteile nicht aufweist, insbesondere wirtschaftlich herstellbar ist und verbesserte hygienische Verhältnisse schafft.

Der Spender soll zudem einen grossen Zwischenbehälter mit einer gut sichtbaren Füllstandsanzeige aufweisen, damit in jedem Fall genügend Zeit zum Austausch der leeren Vorratsflasche durch eine neue, gefüllte zur Verfügung steht.

Erfindungsgemäss ist die Aufgabe dadurch gelöst, dass die Dosiervorrichtung gemäss den Merkmalen des Patentanspruchs 1 ausgestaltet ist.

Durch eine orthogonale Betätigung der Schlauchpumpe - gegen ein Widerlager - resultiert eine reproduzierbare, relativ präzise volumetrische Dosierung der Seifenlösung.

Diese Ausgestaltung lässt sich sehr wirtschaftlich herstellen und ist im Betrieb wartungsfrei. - Bevorzugt werden Schlauchpumpen mit einem ausgangsseitigen, in Form von Gummilippen ausgebildeten Ventil eingesetzt. Eingangsseitig ist mit Vorteil ein Klappenventil vorhanden.

In nachfolgenden abhängigen Ansprüchen sind vorteilhafte Weiterbildungen des Erfindungsgegenstands beschrieben.

Ein rohrförmiges Widerlager in Verbindung mit einer Führungshülse nach Anspruch 2 verbessert die Reproduzierbarkeit der Fördermenge und verringert gleichzeitig die mechanische Belastung der elastischen Schlauchpumpe.

Besonders einfach, sowohl in der Herstellung als auch in der Montage, ist der Hebel nach Anspruch 3 mit einem an diesem angelenkten Kolben.

Sehr wirtschaftlich lässt sich eine Rückstellfeder für den Betätigungshebel nach den Angaben des Anspruchs 4 gestalten.

Der Aufbau des sich selbst verschliessenden Zwischenbehälters - nach Art einer verbesserten Vogeltränke - ist sehr hygienisch, da er durch die Umgebungsluft nicht kontaminiert wird und eine einwandfreie Verbindung zur Vorratsflasche ergibt. Diese Konstruktion erlaubt den Spender mit einer grossen Reserve an Seifenlösung hygienisch weiter zu betreiben, selbst dann, wenn der leere Vorratsbehälter während mehrerer Tage nicht ersetzt wird.

Zur Vermeidung von Verwechslungen mit ungeeigneten Seifenflaschen, insbesondere an Orten mit hohen Hygieneanforderungen (Lebensmittelindustrie, Spitäler etc.), dient eine Codierung nach Anspruch 6.

Unter beschränkten Lichtverhältnissen ist die Ausgestaltung eines Schwimmers nach Anspruch 7 besonders vorteilhaft, da er in nahezu beliebiger Grösse und sehr nahe an der Vorderfront des Gehäuses ausgestaltbar ist.

Der Einbezug einer Anstechhülse in den Verschlussdeckel des Zwischenbehälters erlaubt ein hygienisches, tropffreies Aufsetzen und Austauschen der Vorratsbehälter.

Eine ringförmige Ausführung des unteren Endes des Betätigungshebels verringert die Kontaktfläche mit der Hand und damit die Verschmutzungsgefahr am Hebel. Durch eine getrennte (zweistückige) Ausgestaltung können hierfür Materialien verschiedener Festigkeit wirtschaftlich eingesetzt werden.

Durch ein Einlaufteil nach Anspruch 10 wird der Betätigungskolben in einfachster Weise orthogonal zur Schlauchpumpe geführt, was auch die Montage des Spenders vereinfacht.

Nachfolgend werden anhand von Zeichnungen Ausführungsbeispiele des Erfindungsgegenstands näher beschrieben, wobei dies anhand eines vollständigen, einsatzbereiten Spenders geschieht. Dabei zeigen:
- Fig. 1: eine Dosierpumpe eines Seifenspenders mit darüber angeordnetem Zwischenbehälter und davon abgehobenem Vorratsbehälter,
- Fig. 1a: die Ausgestaltung eines Schwimmers einer Füllstandsanzeige im Spender Fig. 1,
- Fig. 2: den Seifenspender Fig. 1, montiert an einer Wand, mit geschlossener Abdeckhaube und frontseitig sichtbarer Füllstandsanzeige,
- Fig. 3: eine Schnittdarstellung eines funktionsfähigen Seifenspenders, Fig. 1, Fig. 2, ohne Abdeckhaube,
- Fig. 3a: die Ausgestaltung des Kolbens im Seifenspender Fig. 3,
- Fig. 4: eine vergrösserte Schnitt-Darstellung des Zwischenbehälters, Fig. 1, vor dem Aufsetzen einer Vorratsflasche und
- Fig. 5: eine analoge Darstellung zu Fig. 4, beim Aufsetzen der Vorratsflasche

In Figur 1 ist mit 1 ein Seifenspender bezeichnet, welcher einen an sich bekannten Vorratsbehälter 2 für eine Seifenlösung aufweist. Im oberen Teil der hinteren Seitenfläche des Behälters 2 ist eine Ausnehmung 2' vorgesehen, die Raum für ein Verriegelung des Spenders bietet; am Flaschenhals 3 des Vorratsbehälter 2 sind Codier-Teile 4 und 5 vorgesehen.

Darunter, aus zeichnerischen Gründen in einem Abstand zur Vorratsflasche 2 gezeichnet, befindet sich ein Zwischenbehälter 6 für Seifenlösung, der in ebenfalls an sich bekannter Weise als Reservoir für die Seifenlösung dient und ein problemloses, von Betriebsunterbrüchen freies Austauschen des Behälters 2 ermöglicht. Der Zwischenbehälter 6 ist modular aufgebaut und besitzt einen Verschlussdeckel 7 mit einem Adapter 8, welcher zentral durch einen federnd angeordneten Verschlusspfropfen 50 verschlossen ist, so lange kein Vorratsbehälter 6 aufgesetzt ist.

Zur Verhinderung des Einsatzes ungeeigneter Vorratsbehälter 2, beispielsweise von solchen, welche eine nur für Schaumspender geeignete spezielle Seifenlösung enthalten, ist hier ein Codier-Rand 10 vorgesehen. Dieser Rand 10 wirkt als aufnehmendes Negativ zu den Codier-Teilen 4, 5, und ist, unter Einhaltung eines entsprechenden Spiels, an die Teile 4 und 5 angepasst, so dass der richtige Vorratsbehälter 2 leicht in den Adapter 8 einschiebbar und arretierbar ist.

Der Zwischenbehälter 6 weist auf seinem Verschlussdeckel 7 zusätzlich Klemm- und Arretierstücke 11 auf, die dessen Einschieben und Halterung im hier nicht dargestellten Spendergehäuse dienen. Zur Verhinderung eines Verdrehens des Zwischenbehälters 6 besitzt dieser zudem noch eine als Ausnehmung ausgestaltete Seitenführung 12. Unterhalb des Behälters 6 befindet sich ein Pumpensupport 13 mit einem frontseitigen Widerlager 14 und einem endseitigen Federteil 15 mit daran einstückig angeordnetem Profilstück, das ebenfalls der Halterung im Spendergehäuse dient.

Stirnseitig ist am Zwischenbehälter 6 ein vorspringendes vertikales Teil 19 zu sehen, in welchem eine Anzeigefahne für den Füllstand der Seifenlösung gehalten ist.

Konzentrisch zum rohrteilförmigen Widerlager 14 ist eine Führungshülse 16 eingeschoben, welche eine Schlauchpumpe enthält, von der nur deren endseitige Gummilippe 17 sichtbar ist.

Der Schwimmer 22 der Füllstandsanzeige ist in Fig. 1a in seiner Ausgestaltung zu sehen: Über dem eigentlichen Schwimmerkörper 25, einem Hohlkörper, ist eine markante Fahne 22' angeordnet; seitlich am Schwimmerkörper 25 befindet sich ein mit Nuten versehenes Führungsprofil 26. Der gesamte Schwimmer 22 ist aus einem fluoreszierend wirkenden Kunststoff gefertigt und daher auch bei schwachen Lichtverhältnissen gut sichtbar.

Bei einem an einer Wand W montierten Seifenspender 1, Fig. 2, ist frontseitig an seinem Gehäuse 20 ein relativ grosses Sichtfenster 21 zu sehen, an welchem der in Fig. 1 dargestellte Vorsprung 19 direkt anliegt, so dass die Notwendigkeit eines Wechsel des Vorratsbehälters vorzeitig angezeigt wird.

Aus dem Spender 1 ragt wandseitig der Betätigungsring 23 mit seinem Hebel 24 heraus; wird am Ring 23 gezogen, so bewirkt der Betätigungshebel 24 die Ausgabe einer Portion Seifenlösung an der Gummilippe 17. - Der Seifenspender 1 erlaubt somit eine Einhandbedienung, da die Seifenlösung in die auslösende Hand (Innenfläche) fliesst.

Der Aufbau und die Wirkungsweise des Spenders 1 sind in allen Einzelheiten der Fig. 3 zu entnehmen.

In einem Waschraum (öffentliche Toilette etc.) ist eine Rückwand 30 eines Spenders 1 in notorisch bekannter Weise über dem Lavabo befestigt. In der Darstellung Fig. 3 ist das Gehäuse 20 (Haube) abgenommen und kann am unterseitigen Gelenk 31, einem Filmscharnier, in einfacher Weise eingesetzt werden. Auf der oberen Seite der Darstellung sind Verriegelungsnocken 33 ersichtlich, in welche eine am Gehäuse 20 angeordnete und über einen Schlüssel betätigbare Klinke einrasten kann. Aus der Rückwand 30 ragen vier rechtwinklig gegeneinander stehende, abgerundete Stützrippen 32 heraus, welche der korrekten Halterung und dem Einbau des auswechselbaren Vorratsbehälters 2 dienen. Darunter befinden sich zwei einander gegenüberliegende Seitenwangen 34, in welche kurvenförmige Nuten 35 eingelassen sind und die an Flanschen 36 herausragende Zapfen des Betätigungshebels 24 gelenkig führen und in der dargestellten Stellung einrasten.

Der Betätigungshebel 24 weist seinerseits Versteifungen in Form von Rippen 37 auf und ist in seiner Grundform im wesentlichen als Flachkörper ausgestaltet. Im unteren Drittel des Betätigungshebels 24 befindet sich ein konkaver Druck-Nocken 38, auf welchem eine Kolbenstange 43 mit ihrer Rückseite aufliegt. Die Kolbenstange 43 ist an einem Lagerzapfen 39 gelenkig gehalten und trägt an ihrer Frontseite einen Kolben 40 mit einer Bombierung 41. In vertikaler Richtung betrachtet ragen aus der Bombierung 41 Rippen 42 auf; diese gleiten auf einem kegelförmigen Einlaufteil 53, welches in eine horizontale Bohrung übergeht, auf und sind dadurch leichtgängig geführt.

Der Betätigungshebel 24 ist in einer Seitenführung 34 am Flansch in den Nuten 35 zur Frontseite hin beweglich gehalten, wobei ein U-förmig gebogener Federdraht 60 über den Betätigungshebel 24 greift und je auf gegenüberliegende Bohrungen in zwei inneren Seitenführungen 54 des Betätigungshebels eingesteckt sind. - Dies bewirkt in einfachster und platzsparenster Weise die Rückstellung des Hebels 24 in die mit I bezeichnete Position.

Durch Ziehen am Betätigungsring 23 in die Position II wird der Kolben 40 horizontal durch eine Öffnung in der Führungshülse 16 hindurchgeführt und presst die Schlauchpumpe 18 in der mit Strichpunktlinien dargestellten Weise zusammen. Gleichzeitig schliesst sich - in der mit Seifenlösung gefüllten Schlauchpumpe 18 - ihr oberes Klappenventil 44, so dass der resultierende hydraulische Druck die Gummilippe 17 öffnet und eine Portion Seifenlösung auf die ziehende Hand abgibt.

Aus Fig. 3 ist ersichtlich, dass die definierte Führung des Kolbens 40 und die durch das Widerlager 14 und die Führungshülse 16 definierte Halterung der Schlauchpumpe 18 eine reproduzierende Dosis ausgegeben wird, welche in ihrer Bemessung und Wiederholbarkeit in der Qualität einer Dosierung durch eine Schieberpumpe liegt.

In der gegenüberliegenden Fig. 3a ist die Kopfform des Kolbens 40 separat gezeichnet, wobei hier die Bombierung 41 nicht als gebogene Fläche, sondern als Rechteck erscheint.

Daraus ragen einander gegenüberliegend je vier Rippen 42 heraus. Die verdeckte Kolbenstange 43 ist gestrichelt gezeichnet; die davor liegenden Teile 14, 16 und 18 sind strichpunktiert angedeutet (nicht näher bezeichnet).

Der Zwischenbehälter 6 ist durch eine Rippe 46, welche sich an der Führungshülse 16 abstützt, getragen. Am Boden des Zwischenbehälters 6 ist die Schlauchpumpe 18 mit einem Klemm-Flansch 45 versehen und dort kraftschlüssig fixiert.

Im Innern des Zwischenbehälters ist eine Führungsleiste 47 zu sehen, welche doppelt ausgeführt ist und den vorgängig beschriebenen Schwimmer 22 am Schwimmerkörper 25 führt. Zudem ist ein halbkugelförmiger Verschlusspfropfen 50 zu sehen, der an einem Federblatt 48 befestigt ist und über Montagezapfen 49 an nach unten stehenden Bolzen am Verschlussdeckel 7 federnd gelagert ist.

Aus Darstellungsgründen ist der Schwimmer 22 in völlig eingetauchtem Zustand gezeichnet; sein Bestreben die Oberfläche des Seifenlösungsniveau zu erreichen ist durch einen nach oben gerichteten Pfeil angedeutet.

Aus Fig. 3 sieht man, dass ein eingesetzter Vorratsbehälter 2 mit seinem Flaschenhals den Verschlusspfropfen 50 vom seinem Ventilsitz 51 wegdrückt, so dass der Durchlass im Deckel 7 freigegeben ist. Bereits vorgängig hat eine schiefwinklige Anstechhülse 9 eine im Flaschenhals 3 befindliche Membrane 52 durchstochen und - wie dargestellt - beidseitig aufgeklappt, so dass die Seifenlösung in den Zwischenbehälter 6 fliessen kann.

Dieser Zwischenbehälter 6 ist nach Art einer Vogeltränke ausgebildet und über minimale Randspalten, labyrinthisch mit der Atmosphäre verbunden, um ein notwendiges Nachfliessen der Luft im Luftraum L über dem mit einem Dreieck charakterisierten Flüssigkeitsniveau zu gewährleisten.

Der Vorgang des Aufsetzens einer mit Seife gefüllten Vorratsflasche 2 auf den Adapter 8 des Verschlussdeckels 7 ist in Fig. 4 in vergrösserter Darstellung zu sehen.

Fig. 5 zeigt das Anstechen der Membrane 52 im Flaschenhals 3, wobei in dieser Stellung der Verschlusspfropfen 50 noch im Ventilsitz 51 anliegt.

Die untere Stellung des Flaschenhalses 3 entspricht der Darstellung nach Fig. 3.

Der Erfindungsgegenstand erlaubt eine hygienisch einwandfreie Dosierung von Seifenlösung, ohne dass kontaminierte Atmosphäre und/oder andere Einflüsse die Qualität der Lösung und des Spenders beeinflussen.

Die Schlauchpumpe ist per se handelsüblich; sämtliche übrige Bestandteile des Spenders, mit Ausnahme der Rückstellfeder sind in konventioneller Kunststofftechnik ausgeführt und in praxi keinen Abnutzungen unterworfen.

Der dargestellte modulare Aufbau des Spenders ist sehr kostengünstig und ermöglicht, beispielsweise nach mutwilligen Beschädigungen, den Austausch einzelner Teile, auch durch nicht speziell geschultes Personal.

### Bezeichnungsliste

- 1: Seifenspender
- 2: Vorratsbehälter (Seifenlösung)
- 2': Ausnehmung für Schloss
- 3: Flaschenhals
- 4;5: Codier-Teile (positiv)
- 6: Zwischenbehälter
- 7: Verschlussdeckel zu 6
- 8: Adapter
- 9: Anstechhülse
- 10: Codier-Rand (negativ)
- 11: Klemm- und Arretierstücke
- 12: Seitenführung
- 13: Pumpensupport
- 14: Widerlager
- 15: Federteil mit Profilstück (endseitig)
- 16: Führungshülse
- 17: Gummilippe
- 18: Schlauchpumpe
- 19: vorspringendes Teil (vertikal) an 6

- 20: Gehäuse / Haube (abklappbar)
- 21: Sichtfenster (Füllstandsanzeige)
- 22: Schwimmer (Füllstandsanzeige)
- 22': Fahne von 22
- 23: Betätigungsring
- 24: Hebel / Betätigungshebel (einarmig)
- 25: Schwimmerkörper (Hohlkörper)
- 26: Führungsprofil (Nuten)

- 30: Rückwand (Spender)
- 31: Gelenk (Filmscharnier) für Haube
- 32: Stützrippen
- 33: Verriegelungsnocken (für Haube)
- 34: Seitenwange
- 35: Nuten (kurvenförmig)
- 36: Flansche mit herausragenden Zapfen
- 37: Rippen (Versteifungen)
- 38: Druck-Nocken (konkav)
- 39: Lagerzapfen
- 40: Kolben
- 41: Bombierung (gebogene Fläche)
- 42: Rippen (Versteifung)
- 43: Kolbenstange
- 44: Klappen-Ventil
- 45: Klemm-Flansch
- 46: Rippe (Stütze)
- 47: Führungsleiste (U-Profil)
- 48: Federblatt
- 49: Montagezapfen
- 50: Verschlusspropfen (Halbkugel)
- 51: Ventilsitz für 50
- 52: Membrane (Flaschenverschluss)
- 53: Einlaufteil
- 54: Seitenführung für Betätigungshebel

- 60: Feder / Federdraht (zweimal gebogen)

- L: Luft / Luftraum
- W: Wand (Waschraum)

## Patentansprüche

1. Seifenspender bestehend aus einer Dosiervorrichtung für Seife mit einer Schlauchpumpe, einem Betätigungshebel, einem über der Dosiervorrichtung angeordneten Zwischenbehälter mit Füllstandsanzeige und einem auswechselbaren, über Kopf angeordneten Vorratsbehälter für eine Seifenlösung, dadurch gekennzeichnet, dass die Schlauchpumpe (18) in einem rohrförmigen Widerlager (14) gehalten ist und dass auf diese horizontal geführt ein Kolben (40) orthogonal auftrifft.

2. Seifenspender nach Anspruch 1, dadurch gekennzeichnet, dass aus dem rohrförmigen Widerlager (14) eine Führungshülse (16) herausragt, welche die Schlauchpumpe (18) partiell kolbenseitig formschlüssig umschliesst und dass in der Führungshülse (16) an ihrer ganzen Mantelfläche und im Widerlager (14) Ausnehmungen vorgesehen sind, durch welche der Kolben (40) hindurch greift und die Schlauchpumpe (18) betätigt.

3. Seifenspender nach Anspruch 1 oder 2, dadurch gekennzeichnet, dass der Kolben (40) an einem einarmig gelagerten Hebel (24), gelenkig angeordnet ist.

4. Seifenspender nach Anspruch 3, dadurch gekennzeichnet, dass der Betätigungshebel (24) eine Rückstellfeder aufweist, welche in Form eines gebogenen Federdrahtes (60) ausgebildet ist, der mit seinen beiden Enden in je eine Seitenführung (54) des Betätigungshebels (24) eingreift.

5. Seifenspender nach Anspruch 1, dadurch gekennzeichnet, dass der Zwischenbehälter (6) oberseitig durch einen Verschlussdeckel (7) abgedeckt ist, in welchem ein federnd angeordneter Verschlusspropfen (50) derart gelagert ist, dass der Zwischenbehälter (6) ohne eingesetzten Vorratsbehälter (2) stets verschlossen ist.

6. Seifenspender nach Anspruch 5, dadurch gekennzeichnet, dass am Verschlussdeckel (7) ein Adapter vorgesehen ist, welcher einen Codier-Rand (10) aufweist, der mit am Hals (3) angeordneten Codier-Teilen (4; 5) eines Vorratsbehälters (2) korrespondiert.

7. Seifenspender nach Anspruch 1 oder 5, dadurch gekennzeichnet, dass im Zwischenbehälter (6) Führungselemente vorgesehen sind, welche einen vertikal beweglichen Schwimmer (22) mit Anzeigefahne (22') in einem vorspringenden vertikalen Teil führen.

8. Seifenspender nach Anspruch 1, 5 oder 6, dadurch gekennzeichnet, dass im Verschlussdeckel (7) eine Anstechhülse (9) vorgesehen ist, die eine in der Vorratsflasche (2) vorhandene Membrane (52) während ihres Aufsteckens auf den Verschlussdeckel (7) durchsticht.

9. Seifenspender nach Anspruch 1 oder 4, dadurch gekennzeichnet, dass der Betätigungshebel (24) an seinem unteren Ende einen Betätigungsring (23) aufweist.

10. Seifenspender nach Anspruch 2, dadurch gekennzeichnet, dass zumindest am Widerlager (14) ein trichterförmiges Einlaufteil (53) angeordnet ist, welches den Kolben (40) partiell zentriert.
